# EUROPÄISCHE PATENTSCHRIFT

(11) **EP 1 005 807 B1**
(45) Veröffentlichungstag und Bekanntmachung des Hinweises auf die Patenterteilung: **04.01.2006**
(21) Anmeldenummer: 99121505.4
(22) Anmeldetag: 28.10.1999
(51) Int. Cl.: A45D 40/06

(54) **Verfahren zum Herstellen eines Stiftes**
Method for manufacture of sticks
Procédé de production de batonnets

(30) Priorität: 30.11.1998 DE 19855210
(43) Veröffentlichungstag der Anmeldung: 07.06.2000
(73) Patentinhaber: Schwan-STABILO Cosmetics GmbH & Co. KG, 90562 Heroldsberg (DE)
(72) Erfinder:
(74) Vertreter: Leinweber & Zimmermann

(56) Entgegenhaltungen:
- WO-A-00/47080
- DE-A- 4 445 231
- DE-U- 29 902 435
- FR-A- 2 406 972
- FR-A- 2 639 260
- GB-A- 2 197 295
- US-A- 5 018 893
- US-A- 5 131 773
- US-A- 5 597 252

## Beschreibung

Die Erfindung betrifft ein Verfahren zum Herstellen eines Stiftes; mit einer ersten Hülse, einer zweiten Hülse mit einem Einsteckabschnitt zum Einstecken in die erste Hülse, wobei die beiden Hülsen in eingestecktem Zustand gegeneinander verdrehbar sind, einem Außengewindeelement, das drehfest, aber axial verschieblich mit der zweiten Hülse gekoppelt ist und dazu ausgelegt ist, mit einem drehfest mit der ersten Hülse gekoppelten Innengewindeelement zu kämmen, so daß ein Verdrehen der beiden Hülsen gegeneinander zu einer Axialverschiebung des Au-βengewindeelements bezüglich der Hülsen führt, und einer Mine, die bei entsprechender Axialverschiebung des Außengewindeelements infolge Verdrehens der beiden Hülsen gegeneinander aus einer Hülsenöffnung herausgeschoben wird.

Verfahren der eingangs genannten Art sind bekannt. Die bekannten Verfahren sehen vor, das Innengewindeelement einstückig mit der ersten Hülse auszuführen. Das geschieht in aller Regel dadurch, daß die Herstellung der ersten Hülse im Spritzgußverfahren unter Verwendung einer Form mit einem dem Innengewindeelement entsprechenden Außengewinde erfolgt. Daher ist die Herstellung vergleichsweise kompliziert.

Wird das Innengewindeelement nicht einstückig mit der ersten Hülse ausgeführt, sondern als separates Teil, siehe z.B. US5018893A, so muß es beim Zusammensetzen des Stiftes im Wege eines eigens dafür vorgesehenen Verfahrensschrittes in die erste Hülse eingebracht werden. Auch diese Lösung ist vergleichsweise aufwendig.

Der Erfindung liegt die Aufgabe zugrunde, ein Verfahren der eingangs genannten Art anzugeben, durch das es auf einfache Art möglich ist, das Innere der ersten Hülse mit einem Innengewindeelement zu versehen.

Erfindungsgemäß wird die gestellte Aufgabe dadurch gelöst, daß die zweite Hülse und das Innengewindeelement als miteinander verbundene Teile in die erste Hülse eingesteckt werden, wobei die Verbindung der zweiten Hülse mit dem Innengewindeelement derart ist, daß sie bei einem Verdrehen der Hülsen gegeneinander gelöst wird.

Der Erfindung liegt dabei die Erkenntnis zugrunde, daß ein Verfahrensschritt gespart werden kann, wenn das Innengewindeelement im Rahmen des ohnehin erforderlichen Schrittes des Einsteckens der zweiten Hülse in die erste Hülse in die erste Hülse eingebracht wird. Da erfindungsgemäß die Verbindung zwischen der zweiten Hülse und dem Innengewindeelement schwach genug ist, um bei einem Verdrehen der beiden Hülsen gegeneinander gelöst werden zu können, können die zum Zwecke des Einbringens in die erste Hülse noch miteinander verbundenen Teile, nämlich die zweite Hülse und das Innengewindeelement, nach dem Einstecken in die erste Hülse voneinander getrennt werden, was für die Funktionsfähigkeit der in dem Stift vorhandenen Drehmechanik unerläßlich ist.

Erfindungsgemäß ist es mithin weder erforderlich, das Innengewindeelement separat in die erste Hülse einzubringen, noch muß an der ersten Hülse selbst ein Innengewindeelement vorgesehen sein.

Insgesamt ergibt sich mithin eine erhebliche Vereinfachung bekannter Verfahren zum Herstellen eines Stiftes.

Bevorzugt erfolgt das Einstecken in die erste Hülse zumindest so weit, bis das Innengewindeelement an einen Anschlag innerhalb der ersten Hülse gelangt. An diesem Anschlag kann das Innengewindeelement sich dann beim eigentlichen Betätigen der Drehmechanik axial abstützen und mithin ein Widerlager bilden, um die Mine durch die Hülsenöffnung herauszuschieben.

Die zweite Hülse und das Innengewindeelement werden bevorzugt als einstückig miteinander verbundene Teile mit einer Sollbruchstelle als Verbindung dazwischen hergestellt. Im Falle der Herstellung der zweiten Hülse im Wege des Spritzgie-βens stellt mithin das Innengewindeelement einen an die zweite Hülse angespritzten Teil dar.

Bevorzugt wird das Außengewindeelement in die zweite Hülse mit dem noch damit verbundenen Innengewindeelement eingeführt, wobei das Innengewindeelement in seinem wirksamen Durchmesser veränderbar ist und beim Einführen des Außengewindeelements in einem Betriebszustand ist, in dem es nicht mit dem Außengewindeelement kämmt. Bei dieser Ausgestaltung ergibt sich die Möglichkeit, das Außengewideelement durch einfache Axialverschiebung in das (noch mit der zweiten Hülse einstückige) Innengewindeelement einzuführen, ohne daß es wegen des Kämmens der beiden Gewindeelemente miteinander einer Schraubbewegung bedürfte. Dadurch ist das Einstecken des Außengewindeelements in die zweite Hülse mit dem daran befindlichen Innenelement besonders einfach zu automatisieren.

Bevorzugt ist vorgesehen, daß die Mine an dem Außengewindeelement befestigt wird. Dadurch ergibt sich die Möglichkeit, die Mine durch Verdrehen der beiden Hülsen gegeneinander nicht nur aus der Hülsenöffnung herauszuschieben, sondern sie - durch Drehen in entgegengesetzter Richtung - auch wieder durch die Hülsenöffnung hineinzuziehen.

Das Befestigen der Mine an dem Außengewindeelement erfolgt bevorzugt im Wege des Angießens. Durch das Angießen kann zum einen eine besonders innige Verbindung zwischen dem Außengewindeelement und der Mine erzielt werden. Zum anderen wird wiederum ein Verfahrensschritt gespart. Würde nämlich die Mine nicht angegossen, müßte sie in einem ersten Schritt hergestellt und in einem zweiten Schritt an dem Außengewindeelement befestigt werden.

Erfindungsgemäß bevorzugt erfolgt das Angießen der Mine an das Außengewindeelement dadurch, daß das Außengewindeelement an eine Gießform angesetzt wird und das Minenmaterial mittels einer in eine entsprechende Durchgangsöffnung in dem Außengewindeelement eingeführte Kanüle in die Gießform eingebracht wird. Dadurch ist die Mine an ihrer Arbeitsoberfläche frei von Gießansätzen.

Bevorzugt befindet sich das Außengewindeelement mit der daran befestigten Mine innerhalb der zweiten Hülse, wenn die zweite Hülse in die erste Hülse eingesteckt wird. Dadurch wird erreicht, daß das Befestigen der Mine an dem Außengewindeelement erfolgen kann, ohne daß dabei die erste Hülse im Weg sein könnte. Dadurch wird eine weitere Vereinfachung des Herstellungsverfahrens erreicht.

Im folgenden ist die Erfindung anhand eines bevorzugten Ausführungsbeispiels unter Bezugnahme auf die beiliegende Zeichnung mit weiteren Einzelheiten näher erläutert. Dabei zeigen
Fig. 1 eine Axialschnittansicht eines nach einem bevorzugten Ausführungsbeispiel des erfindungsgemäßen Verfahrens hergestellten Stiftes,
Fig. 2 eine Querschnittsansicht entlang der Linie A-A in Fig. 1 und
Fig. 3 eine schematische Schnittansicht eines Angießvorgangs.

Die beiliegenden Figuren zeigen einen Stift mit einem Schaft 10, der mit einem Halteteil 12 zusammengesteckt ist, wobei ein Einsteckabschnitt 14 des Halteteils 12 sich in den Schaft 10 hineinerstreckt. Das Halteteil 12 ist gegen den Schaft 10 verdrehbar. In der Zeichnung nicht dargestellt sind Einrichtungen, wie etwa Schnappnasen oder dergleichen, die den Einsteckabschnitt 14 in dem Schaft 10 halten. Eine Minenhalterung 16 ist innerhalb des Halteteils 12 und des Schaftes 10 angeordnet. Sie trägt ein Außengewinde 18. Ferner ist sie mit einem Führungsteil 20 versehen, dessen Funktion weiter unten noch erläutert wird.

An dem dem Führungsteil 20 entgegengesetzten Ende ist an die Minenhalterung 16 eine Mine 22 angegossen, die sich teilweise in die Minenhalterung 16 hineinerstreckt.

Der der Mine 22 abgewandte Endabschnitt 24 des Halteteils. 12 ist in dem in Fig. 1 dargestellten Zustand über eine Sollbruchstelle 26 mit dem Rest des Halteteils 12 verbunden. Er trägt ein Innengewinde 28, das dazu ausgelegt ist, mit dem Außengewinde 18 der Minenhalterung 16 zu kämmen. Wie Fig. 2 zu entnehmen ist, ist an dem Ansatz 24 ein Schlitz 32 vorgesehen, der sich in Axialrichtung erstreckt. Dabei ist das Halteteil 12 mit dem ursprünglich daran befindlichen Ansatz 24 derart gestaltet, daß die durch den Schlitz 32 voneinander getrennten Bereiche des Ansatzes 24 in Öffnungsrichtung vorgespannt sind. Die Funktion dieser Vorspannung in Öffnungsrichtung wird weiter unten noch erläutert.

Der Ansatz 24 und der Schaft 10 weisen einander entsprechende Absätze 34, 36 auf, die das Maß des Einschiebens des Ansatzes 24 in den Schaft 10 begrenzen. Ferner weisen der Ansatz 24 und der Schaft 10 Rippen auf, von denen zwei beispielhaft in Fig. 2 mit den Bezugsziffern 38 bzw. 30 bezeichnet sind. Die Rippen 38, 30 dienen dazu, ein Verdrehen des Ansatzes 24 und des Schaftes 10 gegeneinander zu unterbinden.

Das Halteteil 16 ist mit einem Längskanal 40 ausgestattet.

Das Halteteil 12 weist an seinem minenseitigen Ende eine Öffnung 42 auf. Die Öffnung 42 ist mittels eines (in der Zeichnung nicht dargestellten) Schoners verschließbar.

Der in der Zeichnung dargestellte Stift wird erfindungsgemäß bevorzugt folgendermaßen hergestellt:

In einem ersten Schritt wird die Minenhalterung 16 von der der Öffnung 42 entgegengesetzten Seite her so weit in das Halteteil 12 eingeschoben, daß die Minenhalterung 16 mit ihrem dem Führungsteil 20 entgegengesetzten Ende aus der Öffnung 42 herausragt. In diesem Zustand wird sie an eine Gießform 44 angesetzt, die einen der zu gießenden Mine entsprechenden Hohlraum 46 aufweist. Dieser Verfahrensschritt ist in Fig. 3 dargestellt, wobei die Elemente 10, 16 und 20 nur schematisch wiedergegeben sind.

Sodann wird eine (in der Zeichnung nicht dargestellte) Kanüle durch die Längsöffnung 40 in den Hohlraum 46 eingeführt, und das Minenmaterial wird durch die Kanüle in den Hohlraum 46 eingebracht. Nach ausreichender Verfestigung des Minenmaterials wird die Minenhalterung 16 mit der daran angegossenen Mine 22 innerhalb des Halteteils 12 zurückgezogen.

Sowohl bei diesem Zurückziehen als auch bei dem vorhergehenden Einschieben der Minenhalterung 16 in das Halteteil 12 sind die durch den Schlitz 32 voneinander getrennten Bereiche des Ansatzes 24 so weit gespreizt, daß der Innendurchmesser des Innengewindes 28 an dem Ansatz 24 größer als der Außendurchmesser des Gewindes 18 an der Minenhalterung 16 ist, so daß ein Einschieben und ein Zurückziehen möglich ist, ohne daß wegen miteinander kämmender Gewinde die Minenhalterung 16 bezüglich des Halteteils 12 verdreht werden müßte. Dadurch ist das Einschieben bzw. Zurückziehen besonders einfach.

Im nächsten Schritt wird das Halteteil 12 mit der darin steckenden Minenhalterung 16 in den Schaft 10 eingesteckt, bis sich die Gesamtanordnung in dem in Fig. 1 gezeigten Zustand befindet.

In diesem Zustand schlägt der Anschlag 34 des Ansatzes 24 an dem Anschlag 36 des Schaftes 10 an.

Der Außendurchmesser des Ansatzes 24 ist in gespreiztem Zustand, d.h. wenn der Schlitz 32 geöffnet ist, etwas größer als der Innendurchmesser des Schaftes 10. Mithin wird der Ansatz 24 beim Einführen in den Schaft 10 zusammengedrückt, wodurch der Schlitz 32 sich schließt. In diesem zusammengedrückten Zustand ist der Innendurchmesser des Ansatzes 24 derart, daß er mit dem Gewinde 18 an der Minenhalterung 16 kämmt.

Die Minenhalterung 16 und das Halteteil 12 sind miteinander drehgekoppelt. Die Drehkopplung zwischen dem Halteteil 12 und der Minenhalterung 16 ist in gleicher Weise realisiert wie die Drehkopplung des Schaftes 10 mit dem Ansatz 24, also mittels den Rippen 38, 30 entsprechender Rippen.

Anstelle der Rippen können auch nicht rotationssymmetrische Konturen, wie etwa ein Vieleck als Verdrehsicherung verwendet werden.

Wird nun in dem in Fig. 1 gezeigten Betriebszustand das Halteteil 12 gegen den Schaft 10 verdreht, so dreht sich der Ansatz 24 wegen der Rippen 38, 30 mit dem Schaft 10. Daher bricht die Sollbruchstelle 26. Nach dem Bruch der Sollbruchstelle 26 stellt der Ansatz 24 ein Innengewindeelement dar, das sich zusammen mit dem Schaft 10 gegen das Halteteil 12 verdreht, wodurch die Minenhalterung 16 mit der daran befindlichen Mine 22 in Fig. 1 axial nach links aus der Öffnung 42 herausgeschoben wird. Mit der Mine 22 wandert auch das Führungsteil 20 in Fig. 1 axial nach links, wobei es während dieser Axialbewegung dazu dient, ein radiales Kippen der Minenhalterung 16 und der Mine 22 zu verhindern.

Die in der vorstehenden Beschreibung, den Ansprüchen sowie der Zeichnung offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Verfahren zum Herstellen eines stiftes, mit
einer ersten Hülse (10),
einer zweiten Hülse (12) mit einem Einsteckabschnitt (14) zum Einstecken in die erste Hülse (10), wobei die beiden Hülsen (10, 12) in eingestecktem Zustand gegeneinander verdrehbar sind,
einem Außengewindeelement (16, 18), das drehfest, aber axial verschieblich mit der zweiten Hülse (12) gekoppelt ist und dazu ausgelegt ist, mit einem drehfest mit der ersten Hülse (10) gekoppelten Innengewindeelement (24, 28) zu kämmen, so daß ein Verdrehen der beiden Hülsen (10, 12) gegeneinander zu einer Axialverschiebung des Außengewindeelements (16, 18) bezüglich der Hülsen (10, 12) führt, und
einer Mine (22), die bei entsprechender Axialverschiebung des Außengewindeelements (16, 18) infolge Verdrehens der.beiden Hülsen (10, 12) gegeneinander aus einer Hülsenöffnung (42) herausgeschoben wird,
**dadurch gekennzeichnet, daß**
die zweite Hülse (12) und das Innengewindeelement (24, 28) als miteinander verbundene Teile in die erste Hülse (10) eingesteckt werden, wobei die Verbindung der zweiten Hülse (12) mit dem Innengewindeelement (24, 28) derart ist, daß sie bei einem Verdrehen der Hülsen (10, 12) gegeneinander gelöst wird.

2. Verfahren nach Anspruch 1, **dadurch gekennzeichnet, daß** das Einstecken in die erste Hülse (10) zumindest soweit erfolgt, bis das Innengewindeelement (24, 28) an einen Anschlag (36) innerhalb der ersten Hülse (10) gelangt..

3. Verfahren nach Anspruch 1 oder 2, **dadurch gekennzeichnet, daß** die zweite Hülse (12) und das Innengewindeelement (24, 28) als einstückig miteinander verbundene Teile mit einer Sollbruchstelle (26) als Verbindung dazwischen hergestellt werden.

4. Verfahren nach einem der vorangehenden Ansprüche, **dadurch gekennzeichnet, daß** das Außengewindeelement (16, 18) in die zweite Hülse (12) mit dem noch damit verbundenen Innengewindeelement (24, 28), eingeführt wird, wobei das Innengewindeelement (24, 28) in seinem wirksamen Durchmesser veränderbar ist und beim Einführen des Außengewindeelements (16, 18) in einem Betriebszustand ist, in dem es nicht mit dem Außengewindeelement (16, 18) kämmt.

5. Verfahren nach einem der vorangehenden Ansprüche, **gekennzeichnet durch** den Schritt des Befestigens der Mine (22) an dem Außengewindeelement (16, 18).

6. Verfahren nach Anspruch 5, **dadurch gekennzeichnet, daß** das Befestigen im Wege des Angießens der Mine (22) an das Außengewindeelement (16, 18) erfolgt.

7. Verfahren nach Anspruch 6, **dadurch gekennzeichnet, daß** das Außengewindeelement (16, 18) an eine Gießform (44) angesetzt wird und das Minenmaterial mittels einer in eine entsprechende Durchgangsöffnung (40) in dem Außengewindeelement (16, 18) eingeführte Kanüle in die Gießform (44) eingebracht wird.

8. Verfahren nach einem der Ansprüche 4 bis 7, **dadurch gekennzeichnet, daß** das Außengewindeelement (16, 18) sich mit der daran befestigten Mine (22) innerhalb der zweiten Hülse (12) befindet, wenn die zweite Hülse (12) in die erste Hülse (10) eingesteckt wird.

## Claims

1. Method of manufacturing a pencil, comprising
a first sleeve (10),
a second sleeve (12) having an insertion portion (14) for insertion into the first sleeve (10), wherein the two sleeves (10, 12) in the inserted state are twistable relative to one another,
an externally threaded element (16, 18), which is coupled to the second sleeve (12) in a rotationally fixed but axially displaceable manner and is designed to mesh with an internally threaded element (24, 28) coupled in a rotationally fixed manner to the first sleeve (10), so that a twisting of the two sleeves (10, 12) relative to one another leads to an axial displacement of the externally threaded element (16, 18) relative to the sleeves (10, 12), and
a lead (22), which upon suitable axial displacement of the externally threaded element (16, 18) as a result of twisting of the two sleeves (10, 12) relative to one another is pushed out of a sleeve opening (42),
**characterized in that**
the second sleeve (12) and the internally threaded element (24, 28) are inserted as mutually connected parts into the first sleeve (10), wherein the connection of the second sleeve (12) to the internally threaded element (24, 28) is such that it is broken when the sleeves (10, 12) are twisted relative to one another.

2. Method according to claim 1, **characterized in that** insertion into the first sleeve (10) is effected at least until the internally threaded element (24, 28) encounters a stop (36) inside the first sleeve (10).

3. Method according to claim 1 or 2, **characterized in that** the second sleeve (12) and the internally threaded element (24, 28) are manufactured as parts that are integrally connected to one another and have a predetermined breaking point (26) as the connection therebetween.

4. Method according to one of the preceding claims, **characterized in that** the externally threaded element (16, 18) is introduced into the second sleeve (12) while the internally threaded element (24, 28) is still connected thereto, wherein the internally threaded element (24, 28) is variable in its effective diameter and during the introduction of the externally threaded element (16, 18) is in an operating state, in which it does not mesh with the externally threaded element (16, 18).

5. Method according to one of the preceding claims, **characterized by** the step of fastening the lead (22) to the externally threaded element (16, 18).

6. Method according to claim 5, **characterized in that** the fastening is effected by casting the lead (22) onto the externally threaded element (16, 18).

7. Method according to claim 6, **characterized in that** the externally threaded element (16, 18) is attached to a casting mould (44) and the lead material is introduced into the casting mould (44) by means of a hollow needle introduced into a corresponding through-opening (40) in the externally threaded element (16, 18).

8. Method according to one of claims 4 to 7, **characterized in that** the externally threaded element (16, 18) with the lead (22) fastened thereto is situated inside the second sleeve (12) when the second sleeve (12) is inserted into the first sleeve (10).

## Revendications

1. Procédé de fabrication d'un crayon comprenant
une première douille (10),
une seconde douille (12) munie d'une zone d'emboîtement (14) en vue de l'emboîtement dans la première douille (10), les deux douilles (10, 12) pouvant tourner l'une par rapport à l'autre à l'état emboîté,
un élément (16, 18) à filetage extérieur qui est accouplé avec la seconde douille (12) sans faculté de rotation, mais avec faculté de coulissement axial, et est conçu pour s'engrener ou venir en prise avec un élément (24, 28) à filetage intérieur accouplé avec la première douille (10) en verrouillage rotatif, de telle sorte qu'une rotation des deux douilles (10, 12), l'une vis-à-vis de l'autre, se traduise par un coulissement axial de l'élément (16, 18) à filetage extérieur, par rapport auxdites douilles (10, 12), et
une mine (22) poussée hors d'un orifice (42) pratiqué dans une douille, lors d'un coulissement axial correspondant de l'élément (16, 18) à filetage extérieur, suite à une rotation mutuelle des deux douilles (10, 12),
**caractérisé par le fait que**
la seconde douille (12) et l'élément (24, 28) à filetage intérieur sont emboîtés dans la première douille (10) en tant que pièces reliées l'une à l'autre, la liaison de ladite seconde douille (12) avec ledit élément (24, 28) à filetage intérieur étant telle qu'elle est dissociée lors d'une rotation des douilles (10, 12) l'une par rapport à l'autre.

2. Procédé selon la revendication 1, **caractérisé par le fait que** l'emboîtement dans la première douille (10) a lieu au moins jusqu'à ce que l'élément (24, 28) à filetage intérieur parvienne à une butée (36) située à l'intérieur de ladite première douille (10).

3. Procédé selon la revendication 1 ou 2, **caractérisé par le fait que** la seconde douille (12) et l'élément (24, 28) à filetage intérieur sont fabriqués en tant que pièces reliées d'un seul tenant, entre lesquelles se trouve une liaison matérialisée par une zone (26) de rupture obligatoire.

4. Procédé selon l'une des revendications précédentes, **caractérisé par le fait que** l'élément (16, 18) à filetage extérieur est inséré dans la seconde douille (12) à laquelle l'élément (24, 28) à filetage intérieur est encore relié, ledit élément (24, 28) à filetage intérieur présentant un diamètre opérant variable et se trouvant, lors de l'insertion de l'élément (16, 18) à filetage extérieur, dans un état fonctionnel dans lequel il n'est pas en prise avec ledit élément (16, 18) à filetage extérieur.

5. Procédé selon l'une des revendications précédentes, **caractérisé par** l'étape de fixation de la mine (22) à l'élément (16, 18) à filetage extérieur.

6. Procédé selon la revendication 5, **caractérisé par le fait que** la fixation s'opère au stade de la coulée solidaire de la mine (22) avec l'élément (16, 18) à filetage extérieur.

7. Procédé selon la revendication 6, **caractérisé par le fait que** l'élément (16, 18) à filetage extérieur est placé contre un moule de coulée (44), puis le matériau constituant la mine est déversé dans ledit moule de coulée (44) au moyen d'une canule engagée dans un orifice de passage (40) correspondant, pratiqué dans ledit élément (16, 18) à filetage extérieur.

8. Procédé selon l'une des revendications 4 à 7, **caractérisé par le fait que** l'élément (16, 18) à filetage extérieur, avec la mine (22) qui y est fixée, se trouve à l'intérieur de la seconde douille (12) lorsque ladite seconde douille (12) est emboîtée dans la première douille (10).
